# EUROPÄISCHE PATENTSCHRIFT

(11) **EP 2 141 021 B1**
(45) Veröffentlichungstag und Bekanntmachung des Hinweises auf die Patenterteilung: **10.08.2016**
(21) Anmeldenummer: 09163573.0
(22) Anmeldetag: 24.06.2009
(51) Int. Cl.: B41F 33/12, B41F 13/004, B65H 26/02, B65H 45/12

(54) **Rollendruckmaschine**
Web-fed printing press
Presse rotative à bandes

(30) Priorität: 26.06.2008 DE 102008029966
(43) Veröffentlichungstag der Anmeldung: 06.01.2010
(73) Patentinhaber: manroland web systems GmbH, 86153 Augsburg (DE)
(72) Erfinder: Posselt, Raimond, 08468, Reichenbach (DE); Töpfer, Klaus, 07919, Mühltroff (DE); Schädlich, Ralf Dr., 08529, Plauen (DE)

(56) Entgegenhaltungen:
- EP-A1- 1 935 643
- EP-A2- 1 657 198
- DE-A1- 19 600 110
- DE-A1-102006 050 555
- DE-U1- 29 808 933

## Beschreibung

Die Erfindung betrifft eine Rollendruckmaschine nach dem Oberbegriff des Patentanspruchs 1.

Rollenrotationsdruckmaschinen wie z. B. Zeitungsdruckmaschinen oder auch Illustrationsdruckmaschinen verfügen über eine Vielzahl von Baugruppen, so z. B. über mindestens einen Rollenwechsler, mindestens eine Druckeinheit, gegebenenfalls mindestens eine Wendeeinheit, mindestens einen Falzaufbau und mindestens einen Falzapparat. Dem oder jedem Rollenwechsler, der oder jeder Druckeinheit, gegebenenfalls der oder jeder Wendeeinheit, dem oder jedem Falzaufbau sowie dem oder jedem Falzapparat ist jeweils mindestens ein Antrieb zugeordnet, wobei die Antriebe dieser Baugruppen der Rollenrotationsdruckmaschine mindestens einen Kupplungsverband bilden. Bei aus der Praxis bekannten Rollenrotationsdruckmaschinen werden sämtliche Antriebe, die zu einem Kupplungsverband zusammengefasst bzw. zusammengruppiert sind, stets derart gemeinsam betrieben, dass alle zu einem Kupplungsverband zusammengefassten Antriebe gemeinsam und synchron auf Produktionsgeschwindigkeit beschleunigt, gemeinsam und synchron auf der Produktionsgeschwindigkeit gehalten sowie gemeinsam und synchron von der Produktionsgeschwindigkeit abgebremst werden. Beim Beschleunigen sowie Abbremsen werden demnach nach der Praxis sämtliche Antriebe eines Kupplungsverbands mit der identischen Beschleunigung bzw. Verzögerung beschleunigt bzw. abgebremst. Druckeinheiten sowie Falzwerke einer Rollendruckmaschine sind besonders produktionswichtig und sensitiv. Im Falle von Produktionsstörungen müssen demnach Falzwerke und Druckeinheiten sicher vor einer Beschädigung oder gar Zerstörung gesichert werden. Die ist beim synchronen Betrieb der Baugruppen nicht immer möglich.

Die DE 196 00 110 A1 offenbart eine Rollendruckmaschine nach dem Oberbegriff des Patentanspruchs 1.

Aus der EP 1 935 653 A1 ist eine weitere Rollendruckmaschine bekannt.

Hiervon ausgehend liegt der vorliegenden Erfindung die Aufgabe zugrunde, eine neuartige Rollendruckmaschine zu schaffen.

Diese Aufgabe wird durch eine Rollendruckmaschine gemäß Patentanspruch 1 gelöst. Hiernach wird dann, wenn in einem Falzapparat eine Produktionsstörung, insbesondere ein Stopfer, auftritt, der den oder jeden Antrieb des produktionsgestörten Falzapparats umfassende Kupplungsverband derart abgebremst, dass die Antriebe dieses Kupplungsverbands mit unterschiedlichen Beschleunigungen abgebremst werden.

Dann, wenn eine Produktionsstörung in einem Falzapparat auftritt, wird der den oder jeden Antrieb des gestörten Falzapparats umfassende Kupplungsverband derart abgebremst, dass die Antriebe dieses Kupplungsverbands nicht synchron sondern mit unterschiedlichen Beschleunigungen abgebremst werden. Dabei wird vorzugsweise der oder jeder Antrieb des produktionsgestörten Falzapparats mit einer betragsmäßig größeren Bescheunigung abgebremst als die Antriebe der anderen Baugruppen des entsprechenden Kupplungsverbands. Hierdurch kann sicher vermieden werden, dass der produktionsgestörte Falzapparat in Folge der Produktionsstörungen beschädigt oder gar zerstört werden.

Definitionsgemäß handelt es sich bei der Beschleunigung zum Abbremsen um eine negative Beschleunigung zur Verringerung von Umfangsgeschwindigkeiten.

Das Abbremsen des produktionsgestörten Falzapparats erfolgt losgelöst von den anderen Baugruppen des jeweiligen Kupplungsverbands. In den anderen Baugruppen des Kupplungsverbands soll ein Reißen oder Brechen der Bedruckstoffbahn vermieden werden.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisiere Darstellung einer Rollendruckmaschine;
- Fig. 2:: ein Detail der Rollendruckmaschine der Fig. 1;
- Fig. 3:: ein weiteres Detail der Rollendruckmaschine der Fig. 1;
- Fig. 4:: ein Diagramm zur Verdeutlichung der Betriebsweise eines Kupplungsverbands der Rollendruckmaschine der Fig. 1.

Fig. 1 zeigt eine stark schematisierte Darstellung einer Rollenrotationsdruckmaschine, nämlich einer Zeitungsdruckmaschine, wobei die Rollenrotationsdruckmaschine der Fig. 1 mehrere Rollenwechsler RW, mehrere Druckeinheiten DE, eine Wendeeinheit WE, einen zwei Falztrichter FT umfassenden Falzaufbau sowie einen Falzapparat FA umfasst. Jeweils zwei Druckeinheiten DE sind zu einem Druckturm DT vertikal übereinander positioniert. Jede Druckeinheit DE verfügt im gezeigten Ausführungsbeispiel über jeweils vier Druckwerke DW, wobei von den Druckwerken DW lediglich Formzylinder FZ sowie Gummizylinder GZ gezeigt sind.

Im gezeigten Ausführungsbeispiel ist jeder Baugruppe der Rollendruckmaschine, also jedem Rollenwechsler RW, jeder Druckeinheit DE, der Wendeeinheit WE, den beiden Falztrichtern FT und dem Falzapparat FA jeweils ein Antrieb M zugeordnet, wobei die Antriebe M dieser Baugruppen mindestens einen Kupplungsverband bilden. Die Antriebe M der Baugruppen, die zu einem Kupplungsverband gruppiert bzw. zusammengefasst sind, werden stets gemeinsam auf Produktionsgeschwindigkeit beschleunigt, gemeinsam auf Produktionsgeschwindigkeit gehalten und gemeinsam von der Produktionsgeschwindigkeit abgebremst.

Fig. 2 zeigt ein Detail eines aus zwei Druckeinheiten DE zusammengesetzten Druckturms DT, wobei gemäß Fig. 2 den Druckeinheiten DE Sensoren S1 zugeordnet sind, mit Hilfe derer die Produktion in den Druckeinheiten DE, insbesondere ein ordnungsgemäßer Transport einer zu bedruckenden Bedruckstoffbahn B, überwacht wird. Der unteren Druckeinheit DE des Druckturms DT ist eine Abschlagvorrichtung AS1 vorgelagert. Der oberen Druckeinheit DE des in Fig. 2 gezeigten Druckturms DT ist eine Rückwickelsperre RS nachgeordnet. Die Sensoren S1 der Druckeinheiten DE messen beispielsweise über ein lichtoptisches Verfahren wie Phaseninterferometrie oder Reflexionsinterferometrie oder mittels Lichtschranken die Abstandslage Sensor zur Bahn, wobei bei Unterschreiten eines Grenzwerts für die Abstandslage auf eine Produktionsstörung geschlossen werden kann.

Fig. 3 zeigt ein Detail des Falzapparats FA, wobei im Falzapparat FA die Bedruckstoffbahn B in Exemplare geschnitten sowie zusätzlich quergefalzt und/oder längsgefalzt wird. Vom Falzapparat FA sind u. a. ein Schneidzylinder SZ, ein Falzmesserzylinder FMZ, ein Falzklappenzylinder FKZ sowie ein Schaufelrad SR gezeigt. Dem Falzapparat FA ist weiterhin mindestens ein Sensor S2 zugeordnet, mit Hilfe dessen der Produktionsstrom im Falzapparat FA überwacht werden kann. Dem Falzapparat FA ist gemäß Fig. 3 weiterhin eine Abschlagvorrichtung AS2 vorgelagert.

Bei den Sensoren S1 und S2 kann es sich um elektrooptische Sensoren wie z.B. Lichtschranken, um Reflektionsinterferenzsysteme, um Laserinterferenzsysteme mit Detektoreinheiten wie z.B. CCD Elementen sowie um Ultraschall Sender- und Empfängereinheiten handeln.

In den Druckeinheiten DE sowie im Falzapparat FA sind die Sensoren S1 und S2 typischerweise redundant ausgelegt. Ferner ist es möglich, in den Druckeinheiten DE eines jeden Druckturms DT die Sensoren S1 hinsichtlich Ausgestaltung und Anordnung unterschiedlich auszubilden.

Wie bereits ausgeführt, können die Antriebe M der Baugruppen der Rollendruckmaschine, also die Antriebe M der Rollenwechsler RW, die Antriebe M der Druckeinheiten DE, der Antrieb M der Wendeeinheit WE, die Antriebe M der Falztrichter FT sowie der Antrieb M des Falzapparats FA zu mindestens einem Kupplungsverband gruppiert bzw. zusammengefasst sein.

Zu einem Kupplungsverband zusammengefasste Antriebe M werden gemeinsam auf Produktionsgeschwindigkeit beschleunigt, gemeinsam auf der Produktionsgeschwindigkeit gehalten und gemeinsam von der Produktionsgeschwindigkeit abgebremst, wobei dies bei aus der Praxis bekannten Rollendruckmaschinen stets derart erfolgt, dass alle Antriebe M, die zu einem Kupplungsverband zusammengefasst sind, gemeinsam und synchron auf Produktionsgeschwindigkeit beschleunigt, gemeinsam und synchron auf Produktionsgeschwindigkeit gehalten sowie gemeinsam und synchron von der Produktionsgeschwindigkeit abgebremst werden. Bei aus der Praxis bekannten Rollendruckmaschinen werden demnach sämtliche Antriebe M eines Kupplungsverbands mit der gleichen Beschleunigung gemeinsam auf Produktionsgeschwindigkeit beschleunigt sowie mit derselben negativen Beschleunigung (d.h. Abbremsung) gemeinsam von Produktionsgeschwindigkeit abgebremst.

Fig. 4 verdeutlicht das Betreiben der zu einem Kupplungsverband zusammengefasster Antriebe M einer Rollendruckmaschine stark schematisiert, wobei der obere und untere Block des Diagramms der Fig. 4 jeweils den Ruhezustand des Kupplungsverbands darstellen. Sollen ausgehend vom Ruhezustand des Kupplungsverbands gemäß dem oberen Block der Fig. 4 die Antriebe des Kupplungsverbands auf Produktionsgeschwindigkeit beschleunigt werden, so erfolgt dies gemäß Fig. 4 derart, dass sämtliche Antriebe des Falzapparats FA, der Druckeinheiten DE sowie die Rollenwechsler RW sowie gegebenenfalls weiterer Baugruppen gemeinsam und synchron auf Produktionsgeschwindigkeit beschleunigt werden, wobei hierbei die Beschleunigung des Falzapparats a_{FA}, die Beschleunigung der Druckeinheiten a_{DE} sowie Beschleunigung der Rollenwechsler a_{RW} identisch sind, ebenso wie die Drehzahlen n_{FA}, n_{DE} und n_{RW} derselben. Gemäß Fig. 4 werden demnach die zu einem Kupplungsverband zusammengefassten Antriebe M gemeinsam und synchron ausgehend vom Ruhezustand des oberen Blocks der Fig. 4 mit der identischen Beschleunigung y auf die identische Produktionsgeschwindigkeit x beschleunigt. Weiterhin visualisiert Fig. 4 in der linken Hälfte der vorletzten Zeile die aus der Praxis übliche Vorgehensweise beim Abbremsen der zu einem Kupplungsverband zusammengefassten Antriebe ausgehend von einer Geschwindigkeit u auf den Ruhezustand des Kupplungsverbands gemäß dem unteren Block der Fig. 4, wobei hierbei gemäß Fig. 4 sämtliche Antriebe M, die zu einem Kupplungsverband zusammengefasst sind, ausgehend von der Produktionsgeschwindigkeit u mit der identischen Beschleunigung v auf den Ruhezustand abgebremst werden.

Nach der hier vorliegenden Erfindung wird vorgeschlagen, dass dann, wenn im Falzapparat FA eine Produktionsstörung, wie z. B. ein sogenannter Stopfer, auftritt, der den oder jeden Antrieb M des produktionsgestörten Falzapparats FA umfassende Kupplungsverband derart abgebremst wird, dass die Antriebe dieses Kupplungsverbands mit unterschiedlichen Beschleunigungen abgebremst werden. Hierbei wird der oder jeder Antrieb M des Falzapparats FA mit einer betragsmäßig größeren Beschleunigung abgebremst als die Antriebe M der anderen Baugruppen des Kupplungsverbands.

So visualisiert die rechte Seite der vorletzten Zeile der Fig. 4, dass bei Auftreten einer Produktionsstörung im Falzapparat FA derselbe mit einer unterschiedlichen Geschwindigkeit sowie Beschleunigung abgebremst wird wie die Druckeinheiten DE sowie die Rollenwechsler RW. Es liegt demnach im Sinne der hier vorliegenden Erfindung, dass dann, wenn im Falzapparat eine Produktionsstörung auftritt, kein synchrones Abbremsen der zu einem Kupplungsverband zusammengefassten Antriebe M durchzuführen, sondern vielmehr dieses synchrone Abbremsen derart aufzulösen, dass der oder jeder Antrieb M des produktionsgestörten Falzapparats FA mit einer betragsmäßig größeren negativen Beschleunigung abgebremst wird als die Antriebe der anderen Baugruppen des Kupplungsverbands. Hierbei wird der oder jeder Antrieb M des Falzapparats FA mit einer maximal zulässigen bzw. möglichen Beschleunigung abgebremst. Die Antriebe der anderen Baugruppen des Kupplungsverbands werden mit einer betragsmäßig kleineren Beschleunigung derart abgebremst, dass die Bedruckstoffbahn B in den anderen Baugruppen des Kupplungsverbands nicht reißt bzw. bricht.

Die Beschleunigung bzw. Verzögerung zum Abbremsen des produktionsgestörten Falzapparats FA ist dabei betragsmäßig vorzugsweise 2-mal bis 3-mal so groß wie die Beschleunigung bzw. Verzögerung zum Abbremsen der anderen Baugruppen des Kupplungsverbands. Typischerweise liegt die Beschleunigung zum Abbremsen des produktionsgestörten Falzapparats FA bei -2,5 m/s² und die Beschleunigung zum Abbremsen der anderen Baugruppen des Kupplungsverbands bei -1 m/s².

Mit Hilfe des Sensors S2 des Falzapparats FA wird der Produktionsstrom im Falzapparat FA überwacht, wobei dann, wenn im Falzapparat FA auf Grundlage des vom Sensor S2 bereitgestellten Messsignals eine Produktionsstörung detektiert wird, dass erfindungsgemäße, nicht synchrone Abbremsen der Antriebe des entsprechenden Kupplungsverbands erfolgt.

Weiterhin wird die dem Falzapparat FA vorgelagerte Abschlagvorrichtung AS2 aktiviert, sodass sichergestellt wird, dass dem produktionsgestörten Falzapparat FA kein weiterer Bedruckstoff zugeführt wird. Hierzu wird die Bedruckstoffbahn B durchtrennt und am Falzapparat FA vorbeigeführt.

Gemäß Fig. 4 wird bei Auftreten einer Produktionsstörung im Falzapparat FA derselbe mit der Beschleunigung s und der Geschwindigkeit r abgebremst, die Druckeinheiten DE sowie Rollenwechsler RW werden jedoch mit abweichenden Beschleunigungen j sowie Geschwindigkeiten i abgebremst. Hierbei gilt: $r < i und \left|s\right| > \left|j\right| .$

Ferner kann das nicht-synchrone Abbremsen der einen Kupplungsverband bildenden Antriebe dann erfolgen, wenn in einer Druckeinheit DE eine Produktionsstörung auftritt.

In diesem Fall wird dann der den oder jeden Antrieb der produktionsgestörten Druckeinheit DE umfassende Kupplungsverband derart abgebremst, dass die Antriebe M dieses Kupplungsverbands mit unterschiedlichen Beschleunigungen abgebremst werden, wobei hierbei der oder jeder Antrieb M der produktionsgestörten Druckeinheit DE mit einer betragsmäßig größeren Beschleunigung abgebremst wird als die Antriebe der anderen Baugruppen des Kupplungsverbands.

Der oder jeder Antrieb M der produktionsgestörten Druckeinheit DE wird dabei mit einer maximal zulässigen bzw. möglichen Beschleunigung abgebremst. Die anderen Baugruppen des Kupplungsverbands werden mit einer betragsmäßig kleineren Beschleunigung derart abgebremst, dass beim Abbremsen eine Bedruckstoffbahn in diesen Baugruppen des Kupplungsverbands nicht reißt bzw. bricht.

Die Produktion in den Druckeinheiten DE wird mit Hilfe der Sensoren S1 überwacht, wobei dann, wenn auf Basis der Messsignale der Sensoren S1 eine Produktionsstörung in einer Druckeinheit DE detektiert wird, einerseits das oben beschriebene nicht synchrone Abbremsen des entsprechenden Kupplungsverbands erfolgt, weiterhin wird eine der Druckeinheit DE vorgelagerte Abschlagvorrichtung AS1 aktiviert, um so zu verhindern, dass weiterer Bedruckstoff in die produktionsgestörte Druckeinheit DE gefördert wird.

### Bezugszeichenliste

- RW: Rollenwechsler
- DE: Druckeinheit
- WE: Wendeinheit
- FT: Falztrichter
- FA: Falzapparat
- DT: Druckturm
- DW: Druckwerk
- FZ: Formzylinder
- GZ: Gummizylinder
- M: Antrieb
- S1: Sensor
- AS1: Abschlagvorrichtung
- RS: Rückwickelsperre
- SZ: Schneidzylinder
- FMZ: Falzmesserzylinder
- FKZ: Falzklappenzylinder
- SR: Schaufelrad
- S2: Sensor
- AS2: Abschlagvorrichtung

## Patentansprüche

1. Rollendruckmaschine, mit mindestens einem Rollenwechsler (RW), mindestens einer Druckeinheit (DE), mindestens einem Falzaufbau und mindestens einem Falzapparat (FA), wobei dem oder jedem Rollenwechsler (RW), der oder jeder Druckeinheit (DE), dem oder jedem Falzaufbau und dem oder jedem Falzapparat (FA) mindestens jeweils ein Antrieb (M) zugeordnet ist, wobei die Antriebe (M) dieser Baugruppen der Rollendruckmaschine mindestens einen Kupplungsverband bilden, und wobei die zu einem Kupplungsverband zusammengefassten Antriebe (M) derart gemeinsam betreibbar sind, dass dieselben gemeinsam auf Produktionsgeschwindigkeit beschleunigbar, gemeinsam auf der Produktionsgeschwindigkeit haltbar und gemeinsam von der Produktionsgeschwindigkeit abbremsbar sind, **dadurch gekennzeichnet, dass** dann, wenn in einem Falzapparat (FA) eine Produktionsstörung, insbesondere ein Stopfer, auftritt, der den oder jeden Antrieb (M) des produktionsgestörten Falzapparats (FA) umfassende Kupplungsverband derart abbremsbar ist, dass die Antriebe (M) dieses Kupplungsverbands mit unterschiedlichen Beschleunigungen abbremsbar sind.

2. Rollendruckmaschine nach Anspruch 1, **dadurch gekennzeichnet, dass** hierbei der oder jeder Antrieb (M) des Falzapparats (FA) mit einer betragsmäßig größeren Beschleunigung abbremsbar ist als die Antriebe (M) der anderen Baugruppen (DE, WE, RW) des Kupplungsverbands.

3. Rollendruckmaschine nach Anspruch 2, **dadurch gekennzeichnet, dass** die Beschleunigung zum Abbremsen des produktionsgestörten Falzapparats (FA) betragsmäßig 2-mal bis 3-mal so groß wie die Beschleunigung zum Abbremsen der anderen Baugruppen (DE, WE, RW) des Kupplungsverbands ist.

4. Rollendruckmaschine nach einem der Ansprüche 1 bis 3, **dadurch gekennzeichnet, dass** hierbei der oder jede Antrieb (M) des Falzapparats (FA) mit einer maximalen zulässigen Beschleunigung abbremsbar ist.

5. Rollendruckmaschine nach Anspruch 4, **dadurch gekennzeichnet, dass** hierbei die Antriebe (M) der anderen Baugruppen (DE, WE, RW) des Kupplungsverbands mit einer betragsmäßig kleineren Beschleunigung derart abbremsbar sind, dass beim Abbremsen die Bedruckstoffbahn nicht reißt bzw. bricht.

6. Rollendruckmaschine nach einem der Ansprüche 1 bis 5, **dadurch gekennzeichnet, dass** dem Falzapparat (FA) mindestens ein Sensor (S2) zugeordnet ist, der den Produktionsstrom im Falzapparat (FA) überwacht.

7. Rollendruckmaschine Anspruch 6, **dadurch gekennzeichnet, dass** der oder jeder dem Falzapparat (FA) zugeordnete Sensor (S2) redundant ausgelegt ist.

8. Rollendruckmaschine Anspruch 6 oder 7, **dadurch gekennzeichnet, dass** der oder jeder dem Falzapparat (FA) zugeordnete Sensor (S2) als elektrooptischer Sensor oder als Reflektionsinterferenzsystem oder als Laserinterferenzsystem oder als Ultraschall Sender- und Empfängereinheit ausgebildet ist.

9. Rollendruckmaschine nach einem der Ansprüche 1 bis 8, **dadurch gekennzeichnet, dass** bei einer Produktionsstörung weiterhin eine dem Falzapparat (FA) vorgelagerte Abschlagvorrichtung (AS2) aktivierbar ist.

10. Rollendruckmaschine nach einem der Ansprüche 1 bis 9, **dadurch gekennzeichnet, dass** dann, wenn in einer Druckeinheit (DE) eine Produktionsstörung auftritt, der den oder jeden Antrieb (M) der produktionsgestörten Druckeinheit (DE) umfassende Kupplungsverband derart abbremsbar ist, dass die Antriebe (M) dieses Kupplungsverbands mit unterschiedlichen Beschleunigungen abbremsbar sind.

11. Rollendruckmaschine nach Anspruch 10, **dadurch gekennzeichnet, dass** hierbei der oder jede Antrieb (M) der Druckeinheit (DE) mit einer betragsmäßig größeren Beschleunigung abbremsbar ist wird als die Antriebe (M) der anderen Baugruppen (RW, WE, FA) des Kupplungsverbands.

12. Rollendruckmaschine nach Anspruch 11, **dadurch gekennzeichnet, dass** die Beschleunigung zum Abbremsen der produktionsgestörten Druckeinheit (DE) betragsmäßig 2-mal bis 3-mal so groß wie die Beschleunigung zum Abbremsen der anderen Baugruppen (RW, WE, FA) des Kupplungsverbands ist.

13. Rollendruckmaschine nach einem der Ansprüche 10 oder 11, **dadurch gekennzeichnet, dass** hierbei der oder jede Antrieb (M) der Druckeinheit (DE) mit einer maximalen zulässigen Beschleunigung abbremsbar ist.

14. Rollendruckmaschine nach Anspruch 13, **dadurch gekennzeichnet, dass** hierbei die Antriebe (M) der anderen Baugruppen (RW, WE, FA) des Kupplungsverbands mit einer betragsmäßig kleineren Beschleunigung derart abbremsbar sind, dass eine Bedruckstoffbahn nicht reißt bzw. bricht.

15. Rollendruckmaschine nach einem der Ansprüche 10 bis 14, **dadurch gekennzeichnet, dass** der Druckeinheit (DE) mindestens ein Sensor (S1) zugeordnet ist, der die Produktion in der Druckeinheit (DE) überwacht.

16. Rollendruckmaschine Anspruch 15, **dadurch gekennzeichnet, dass** der oder jeder der Druckeinheit (DE) zugeordnete Sensor (S2) redundant ausgelegt ist.

17. Rollendruckmaschine Anspruch 15 oder 16, **dadurch gekennzeichnet, dass** der oder jeder der Druckeinheit (DE) zugeordnete Sensor (S2) als elektrooptischer Sensor oder als Reflektionsinterferenzsystem oder als Laserinterferenzsystem oder als Ultraschall Sender- und Empfängereinheit ausgebildet ist.

18. Rollendruckmaschine nach einem der Ansprüche 10 bis 17, **dadurch gekennzeichnet, dass** bei einer Produktionsstörung weiterhin eine der Druckeinheit (DE) vorgelagerte Abschlagvorrichtung (AS1) aktivierbar ist.

## Claims

1. A web-fed printing press, comprising at least one roll changer (RW), at least one printing unit (DE), at least folder superstructure and at least one folding apparatus (FA), wherein at least one drive (M) is in each case assigned to the or each roll changer (RW), the or each printing unit (DE), the or each folder superstructure and the or each folding apparatus (FA), wherein the drives (M) of these components of the web-fed printing press form at least one coupling assembly, and wherein the drives (M), which are combined to form a coupling assembly, can be operated together such that said drives can be accelerated together to production speed, can be held together at the production speed and can be decelerated together from the production speed, **characterized in that**, when a production interruption, in particular a clogging, occurs in a folding apparatus (FA), the coupling assembly, which comprises the or each drive (M) of the folding apparatus (FA), the production of which is interrupted, can be decelerated such that the drives (M) of this coupling assembly can be decelerated with different accelerations.

2. The web-fed printing press according to claim 1, **characterized in that** the or every drive (M) of the folding apparatus (FA) can be decelerated with an acceleration, which is larger in terms of amount than the drives (M) of the other components (DE, WE, RW) of the coupling assembly.

3. The web-fed printing press according to claim 2, **characterized in that** the acceleration for decelerating the folding apparatus (FA), the production of which is interrupted, is 2-times to 3-times as large as the acceleration for decelerating the other component groups (DE, WE, RW) of the coupling assembly.

4. The web-fed printing press according to one of claims 1 to 3, **characterized in that** the or every drive (M) of the folding apparatus (FA) can be decelerated hereby with a maximally permissible acceleration.

5. The web-fed printing press according to claim 4, **characterized in that** the drives (M) of the other components (DE, WE, RW) of the coupling assembly can be decelerated hereby with a smaller acceleration such that the printing material web does not tear or break, receptively, in response to deceleration.

6. The web-fed printing press according to one of claims 1 to 5, **characterized in that** at least one sensor (S2), which monitors the production flow in the folding apparatus (FA), is assigned to the folding apparatus (FA).

7. The web-fed printing press according to claim 6, **characterized in that** the or every sensor (S2) assigned to the folding apparatus (FA) is designed so as to be redundant.

8. The web-fed printing press according to claim 6 or 7, **characterized in that** the or every sensor (S2) assigned to the folding apparatus (FA) is embodied as electrooptical sensor or as reflection interference system or as laser interference system or as ultrasound transmitter and receiver unit.

9. The web-fed printing press according to one of claims 1 to 8, **characterized in that** a cutting device (AS2), which is located upstream of the folding apparatus (FA), can furthermore be activated in response to a production interruption.

10. The web-fed printing press according to one of claims 1 to 9, **characterized in that**, when a production interruption occurs in a printing unit (DE), the coupling assembly comprising the or every drive (M) of the printing unit (DE), the production of which is interrupted, can be decelerated such that the drives (M) of this coupling assembly can be decelerated with different accelerations.

11. The web-fed printing press according to claim 10, **characterized in that** the or every drive (M) of the printing unit (DE) can be decelerated hereby with a larger acceleration than the drives (M) of the other components (RW, WE, FA) of the coupling assembly.

12. The web-fed printing press according to claim 11, **characterized in that** the acceleration for decelerating the printing unit (DE), the production of which is interrupted, is 2-times to 3-times as large as the acceleration for decelerating the other component groups (RW, WE, FA) of the coupling assembly.

13. The web-fed printing press according to one of claims 10 or 11, **characterized in that** the or every drive (M) of the printing unit (DE) can be decelerated hereby with a maximally permissible acceleration.

14. The web-fed printing press according to claim 13, **characterized in that** the drives (M) of the other components (RW, WE, FA) of the coupling assembly can be decelerated with a smaller acceleration such that a printing material web does not tear or break, respectively.

15. The web-fed printing press according to one of claims 10 to 14, **characterized in that** at least one sensor (S1), which monitors the production in the printing unit (DE), is assigned to the printing unit (DE).

16. The web-fed printing press according to claim 15, **characterized in that** the sensor (S2) assigned to the or each printing unit (DE) is designed so as to be redundant.

17. The web-fed printing press according to claim 15 or 16, **characterized in that** the sensor (S2) assigned to the or each printing unit (DE) is embodied as electrooptical sensor or as reflection interference system or as laser interference system or as ultrasound transmitter and receiver unit.

18. The web-fed printing press according to one of claims 10 to 17, **characterized in that** a cutting device (AS1), which is located upstream of the printing unit (DE), can furthermore be activated in response to a production interruption.

## Revendications

1. Machine d'impression rotative, comportant au moins un changeur de rouleaux (RW), au moins une unité d'impression (DE), au moins une structure de pliage et au moins un appareil de pliage (FA), au moins une commande (M) étant associée au ou à chaque changeur de rouleaux (RW), à l'unité ou à chaque unité d'impression (DE), à la ou à chaque structure de pliage et ou à l'appareil de pliage ou à chaque appareil de pliage (FA), les commandes (M) de ces modules de la machine d'impression rotative formant au moins un groupe d'embrayage et les commandes (M) regroupées en un groupe d'embrayage pouvant être entraînées ensemble de manière à pouvoir être accélérées ensemble à la vitesse de production, maintenues ensemble à la vitesse de production et freinées ensemble depuis la vitesse de production, **caractérisée en ce que** lorsque un dysfonctionnement de production, en particulier un bouchon, se produit dans un appareil de pliage (FA), le groupe d'embrayage comprenant la ou chaque commande (M) de l'appareil de pliage présentant un dysfonctionnement de production (FA) peut être freiné de manière à ce que les commandes (M) de ce groupe d'embrayage puissent être freinées à des accélérations différentes.

2. Machine d'impression rotative selon la revendication 1, **caractérisée en ce que** la ou chaque commande (M) de l'appareil de pliage (FA) peut être freinée avec une accélération supérieure en volume à celle des commandes (M) des autres modules (DE, WE, RW) du groupe d'embrayage.

3. Machine d'impression rotative selon la revendication 2, **caractérisée en ce que** l'accélération permettant de freiner l'appareil de pliage présentant un dysfonctionnement de production (FA) est en volume 2 fois à 3 fois supérieure à l'accélération permettant de freiner les autres modules (DE, WE, RW) du groupe d'embrayage.

4. Machine d'impression rotative selon une des revendications 1 à 3, **caractérisée en ce que** la ou chaque commande (M) de l'appareil de pliage (FA) peut alors être freinée avec une accélération maximale admissible.

5. Machine d'impression rotative selon la revendication 4, **caractérisée en ce que** les commandes (M) des autres modules (DE, WE, RW) du groupe d'embrayage peuvent alors être freinées avec une accélération inférieure en volume de manière à ce que la bande de support d'impression ne se déchire ou ne casse pas lors du freinage.

6. Machine d'impression rotative selon une des revendications 1 à 5, **caractérisée en ce qu'**est associé à l'appareil de pliage (FA) au moins un capteur (S2) qui surveille le flux de production dans l'appareil de pliage (FA).

7. Machine d'impression rotative selon la revendication 6, **caractérisée en ce que** le capteur (S2) associé à l'appareil ou à chaque appareil de pliage (FA) est de type redondant.

8. Machine d'impression rotative selon la revendication 6 ou 7, **caractérisée en ce que** le capteur (S2) associé à l'appareil ou à chaque appareil de pliage (FA) est réalisé sous forme d'un capteur électro-optique ou d'un système d'interférence de réflexion ou d'un système d'interférence laser ou d'une unité échographique d'émission et de réception.

9. Machine d'impression rotative selon une des revendications 1 à 8, **caractérisée en ce que**, en cas de dysfonctionnement de production, un dispositif d'arrêt (AS2) situé en amont de l'appareil de pliage (FA) est en outre activable.

10. Machine d'impression rotative selon une des revendications 1 à 9, **caractérisée en ce que**, si un dysfonctionnement de production se produit dans une unité d'impression (DE), le groupe d'embrayage comprenant la ou chaque commande (M) de l'unité d'impression présentant le dysfonctionnement de production (DE) peut être freiné de manière à ce que les commandes (M) de ce groupe d'embrayage puissent être freinées avec des accélérations différentes.

11. Machine d'impression rotative selon la revendication 10, **caractérisée en ce que** la ou chaque commande (M) de l'unité d'impression (DE) peut alors être freinée avec une accélération supérieure en volume à celle des commandes (M) des autres modules (RW, WE, FA) du groupe d'embrayage.

12. Machine d'impression rotative selon la revendication 11, **caractérisée en ce que** l'accélération permettant de freiner l'unité d'impression présentant un dysfonctionnement de production (DE) est en volume 2 à fois à 3 fois supérieure à l'accélération permettant de freiner les autres modules (RW, WE, FA) du groupe d'embrayage.

13. Machine d'impression rotative selon une des revendications 10 ou 11, **caractérisée en ce que** la ou chaque commande (M) de l'unité d'impression (DE) peut alors être freinée avec une accélération maximale admissible.

14. Machine d'impression rotative selon la revendication 13, **caractérisée en ce que** les commandes (M) des autres modules (RW, WE, FA) du groupe d'embrayage peuvent être freinées avec une accélération en volume inférieure en volume de manière à ce qu'une bande de support d'impression ne se déchire ou ne casse pas.

15. Machine d'impression rotative selon une des revendications 10 à 14, **caractérisé en ce qu'**est associé à l'unité d'impression (DE) au moins un capteur (S1) qui surveille la production dans l'unité d'impression (DE).

16. Machine d'impression rotative selon la revendication 15, **caractérisée en ce que** le ou chaque capteur (S2) associé à l'unité d'impression (DE) est de type redondant.

17. Machine d'impression rotative selon la revendication 15 ou 16, **caractérisée en ce que** le ou chaque capteur (S2) associé à l'unité d'impression (DE) est réalisé sous forme d'un capteur électro-optique ou d'un système d'interférence de réflexion ou d'un système d'interférence laser ou d'une unité échographique à émetteur et récepteur.

18. Machine d'impression rotative selon une des revendications 10 à 17, **caractérisée en ce que**, en cas de dysfonctionnement de production, un dispositif d'arrêt (AS1) situé en amont de l'unité d'impression (DE) est en outre activable.
